# EUROPÄISCHE PATENTANMELDUNG

(11) **EP 4 663 425 A1**
(43) Veröffentlichungstag der Anmeldung: **17.12.2025**
(21) Anmeldenummer: 25175142.6
(22) Anmeldetag: 08.05.2025
(51) Int. Cl.: B41N 10/02, B41N 10/04

(54) **MEHRLAGIGES DRUCKTUCH FÜR DIE BEDRUCKUNG VON FORMKÖRPERN**

(30) Priorität: 12.06.2024 DE 102024205410
(71) Anmelder: ContiTech Deutschland GmbH, 30175 Hannover (DE)
(72) Erfinder: Heise, Björn, 30175 Hannover (DE); Löschner, Jens, 30175 Hannover (DE); Lyris, Angie, 30175 Hannover (DE)
(74) Vertreter: Preusser, Andrea

(57) **Zusammenfassung**

Die Erfindung betrifft ein mehrlagiges Drucktuch (10) für die Bedruckung von Formkörpern, umfassend: i) eine Drucklage (12) mit einer für die Aufbringung eines Druckbildes auf den Formkörper vorgesehene Druckoberfläche (14), wobei die Drucklage (12) einen oder mehrere Gummiwerkstoffe umfasst, und ii) eine mit der Drucklage (12) verbundene Textillage (16), wobei die Textillage (16) ein textiles Flächengebilde umfasst, wobei die Textillage (16) bei einer Breite von 5 cm unter einer Belastung von 500 N eine Dehnung im Bereich von 1 bis 20 % aufweist, und wobei das mehrlagige Drucktuch (10) im Kompressibilitätstest mit einem auf die Druckoberfläche (14) einwirkenden Stempel mit einer Stempelfläche von 1 cm² bei einer Prüfkraft von 141,8 N eine Eindrückung im Bereich von 120 bis 325 µm aufweist.

## Beschreibung

Die Erfindung betrifft ein mehrlagiges Drucktuch und ein Verfahren zur Bedruckung von Formkörpern mit einem solchen Drucktuch. Offenbart wird zudem eine Druckvorrichtung und die Verwendung eines entsprechenden Drucktuchs bei der Bedruckung von Formkörpern zur Verringerung von Überlappungsfehlern des Druckbildes.

In zahlreichen Industrien, insbesondere solchen, in denen Produkte für Endkunden hergestellt werden, ist es wichtig, dass die jeweiligen Produkte ein optisch ansprechendes Erscheinungsbild aufweisen und von den Herstellern zudem individuell gestaltet werden können. Zu diesem Zweck kommen Druckverfahren, mit denen sich Substrate mit einem vorgegebenen Druckbild versehen lassen, in vielen Bereichen der Industrie eine große Bedeutung zu, beispielsweise bei der Bedruckung von Getränkedosen. Für das Bedrucken von Substraten haben sich eine Vielzahl an unterschiedlichen Druckverfahren etabliert, beispielsweise der sogenannte Offsetdruck oder der Digitaldruck. Die entsprechenden Druckverfahren sind dem Fachmann dabei grundsätzlich bekannt. Vielen dieser Druckverfahren ist gemein, dass der finale Bedruckungsschritt auf das Substrat durch einen Druckzylinder erfolgt, auf den ein sogenanntes Drucktuch aufgezogen ist.

Entsprechende Drucktücher dienen der optimalen Bedruckung der Substrate und sind grundsätzlich aus dem Stand der Technik bekannt, beispielsweise aus der EP 2361784 B1.

Die Eigenschaften des eingesetzten Drucktuchs haben dabei einen erheblichen Einfluss auf die Druckeigenschaften und können insbesondere die Bedruckungsqualität beeinflussen.

Bei der umlaufenden Bedruckung zylindrischer Substrate, wie sie beispielsweise bei Getränkedosen erforderlich ist, besteht eine besondere Herausforderung des Druckverfahrens darin, das zu applizierende Druckbild optimal über den Umfang des Substrates zu verteilen. Hierbei ist es idealerweise vorgesehen, dass sich der Anfang und das Ende des aufgebrachten Druckbildes leicht überlappen. Eine zu geringe Überlappung, bei der zwischen dem Anfang und dem Ende des Druckbildes das Substrat sichtbar bleibt, ist dabei aus fertigungstechnischer Sicht genauso zu vermeiden, wie eine zu breite Überlappung. Eine solche zu breite Überlappung stellt zwar sicher, dass das unterliegende Substrat nicht zu sehen ist, führt jedoch im Überlappungsbereich zu einer optisch unansprechenden Abdunkelung des Druckbildes und/oder dazu, dass überdeckte Teile des Druckbildes nicht leserlich sind.

Im Bereich der Technik besteht ein großes Interesse daran, Lösungen anzugeben, mit denen sichergestellt werden kann, dass bei der Bedruckung von Formkörpern, beispielsweise Getränkedosen, Aerosoldosen, Tuben und Bechern, optimale Überlappungsbereiche des Druckbildes zuverlässig eingestellt werden können.

Die primäre Aufgabe der vorliegenden Erfindung war es, die Nachteile des Standes der Technik auszuräumen oder zumindest zu verringern.

Insbesondere war es die Aufgabe der vorliegenden Erfindung, eine Lösung anzugeben, mit der bei der umlaufenden Bedruckung von rotationssymmetrischen Formkörpern eine zu breite oder negative Überlappung des Druckbildes zuverlässig verhindert werden kann, sodass die zuverlässige Einstellung eines optimierten Überlappungsbereichs möglich wird.

Hierbei war es eine Aufgabe der vorliegenden Erfindung, dass die anzugebende Lösung möglichst wenige konstruktive Änderungen an den im Druckverfahren eingesetzten Vorrichtungen erfordern sollte. Insoweit war es wünschenswert, dass die anzugebende Lösung eine Optimierung des Überlappungsbereichs in besonders zeit- und kosteneffizienter Art und Weise ermöglichen sollte, ohne zusätzliche Anforderungen an die Ausbildung der im Verfahren eingesetzten Arbeitskräfte zu stellen.

Es war eine besondere Aufgabe der vorliegenden Erfindung, dass die anzugebende Lösung insbesondere für das Bedrucken von metallischen Substraten geeignet sein sollte.

Die Erfinder der vorliegenden Erfindung haben nunmehr gefunden, dass sich die vorstehend beschriebenen Aufgaben überraschenderweise lösen lassen, wenn in dem eingesetzten mehrlagigen Drucktuch für die Bedruckung der Formkörper eine mit einer für die Aufbringung des Druckbildes auf den Formkörper vorgesehenen Druckoberfläche versehene Drucklage mit einer Textillage kombiniert wird, wenn die Textillage ein spezifisches Dehnungsverhalten zeigt und das mehrlagige Drucktuch auf eine spezifische Kompressibilität abgestimmt wird, wie es in den Ansprüchen definiert ist.

Überraschenderweise lässt sich durch den Einsatz eines solchen mehrlagigen Drucktuchs in zuverlässiger Art und Weise eine definierte Überlappungszone des Druckbildes einstellen, wobei keine fundamentalen Änderungen an den sonstigen Druckvorrichtungen benötigt werden. Überraschenderweise eignet sich das mehrlagige Drucktuch dabei insbesondere für die präzise Bedruckung von metallischen Substraten, beispielsweise Getränkedosen.

Hierbei wurde gefunden, dass sich der spezifische Aufbau des mehrlagigen Drucktuchs besonders für solche Anwendungen eignet, in denen das mehrlagige Drucktuch nicht mechanisch auf dem Druckzylinder fixiert wird, sondern mittels eines Klebstoffs aufgebracht wird. Ausgehend hiervon, können besonders vorteilhafte mehrlagige Drucktücher erhalten werden, wenn diese werkseitig mit einer Adhäsionsschicht versehen werden.

Die vorstehend genannten Aufgaben werden somit durch den Gegenstand der Erfindung gelöst, wie er in den Ansprüchen definiert ist. Bevorzugte erfindungsgemäße Ausgestaltungen ergeben sich aus den Unteransprüchen und den nachfolgenden Ausführungen.

Solche Ausführungsformen, die nachfolgend als bevorzugt bezeichnet sind, werden in besonders bevorzugten Ausführungsformen mit Merkmalen anderer als bevorzugt bezeichneter Ausführungsformen kombiniert. Ganz besonders bevorzugt sind somit Kombinationen von zwei oder mehr der nachfolgend als besonders bevorzugt bezeichneten Ausführungsformen. Ebenfalls bevorzugt sind Ausführungsformen, in denen ein in irgendeinem Ausmaß als bevorzugt bezeichnetes Merkmal einer Ausführungsform mit einem oder mehreren weiteren Merkmalen anderer Ausführungsformen kombiniert wird, die in irgendeinem Ausmaß als bevorzugt bezeichnet werden. Merkmale bevorzugter Verfahren, Verwendungen und Druckvorrichtungen ergeben sich aus den Merkmalen bevorzugter erfindungsgemäßer mehrlagiger Drucktücher.

Insbesondere bevorzugte Ausführungsformen der Erfindung sind in den Ausführungsbeispielen offenbart. Besonders bevorzugte Ausführungsformen der Erfindung weisen dabei zwei oder mehr, bevorzugt drei oder mehr, ganz besonders bevorzugt vier oder mehr, der nachfolgend offenbarten bevorzugten Merkmale der Erfindung auf, welche auch in den Ausführungsbeispielen realisiert sind.

Die Erfindung betrifft ein mehrlagiges Drucktuch für die Bedruckung von Formkörpern, umfassend:
i) eine Drucklage mit einer für die Aufbringung eines Druckbildes auf den Formkörper vorgesehene Druckoberfläche, wobei die Drucklage einen oder mehrere Gummiwerkstoffe umfasst, und
ii) eine mit der Drucklage verbundene Textillage, wobei die Textillage ein textiles Flächengebilde umfasst,

wobei die Textillage bei einer Breite von 5 cm unter einer Belastung von 500 N eine Dehnung im Bereich von 1 bis 20 % aufweist, und
wobei das mehrlagige Drucktuch im Kompressibilitätstest mit einem auf die Druckoberfläche einwirkenden Stempel mit einer Stempelfläche von 1 cm² bei einer Prüfkraft von 141,8 N eine Eindrückung im Bereich von 120 bis 325 µm aufweist.

Das erfindungsgemäße mehrlagige Drucktuch ist für die Bedruckung von Formkörpern geeignet und bestimmt, wobei es in vorteilhafter Weise in einer breiten Palette an bekannten Druckverfahren sowie bei der Bedruckung einer Vielzahl von Formkörpern zum Einsatz kommen kann. Bevorzugt ist dabei für im Wesentlichen alle Ausführungsformen ein erfindungsgemäßes mehrlagiges Drucktuch, wobei die Formkörper rotationssymmetrische Formkörper sind, bevorzugt Getränkedosen, Aerosoldosen, Tuben und Becher. Beispielhaft ist dabei ein erfindungsgemäßes mehrlagiges Drucktuch, wobei die Bedruckung der Formkörper im Offsetdruck, Flexodruck oder Digitaldruck erfolgt, bevorzugt Offsetdruck, insbesondere Indirekter Offsetdruck.

Abgesehen von der Vorteilhaftigkeit bei der Bedruckung von rotationssymmetrischen Formkörpern lassen sich die erfindungsgemäßen mehrlagigen Drucktücher aber auch vorteilhaft in anderen Bereichen einsetzen, beispielsweise in der Bedruckung von Zeitungen, Magazinen und Prospekten.

In den Versuchen der Erfinder hat sich das erfindungsgemäße mehrlagige Drucktuch insbesondere dafür als geeignet erwiesen, metallische Formkörper, insbesondere aus Aluminium zu bedrucken, wobei sich hierbei die Vorteile bei der präzisen Einstellung der Überlappungszone besonders deutlich zeigen. Bevorzugt ist entsprechend ein erfindungsgemäßes mehrlagiges Drucktuch, wobei die Formkörper metallische Formkörper sind, bevorzugt aus Aluminium. Besonders bevorzugt ist ein erfindungsgemäßes mehrlagiges Drucktuch, wobei die Formkörper Aluminiumdosen sind.

Insbesondere in der Ausgestaltung als selbstklebendes mehrlagiges Drucktuch, wie es nachfolgend weiter offenbart wird, konnten insbesondere im Rundkörperdruck ausgezeichnete Ergebnisse erzielt werden. Bevorzugt ist entsprechend ein erfindungsgemäßes mehrlagiges Drucktuch, wobei die Bedruckung der Formkörper im Rundkörperdruck erfolgt.

Ein wesentlicher Bestandteil der erfindungsgemäßen mehrlagigen Drucktücher ist zunächst die Drucklage. Diese Drucklage bildet in Übereinstimmung mit der fachmännischen Erwartung die äußerste Lage des mehrlagigen Drucktuchs und umfasst entsprechend auch die Oberfläche, welche für die Aufbringung des Druckbildes auf den Formkörper vorgesehen ist und infolgedessen im Rahmen der vorliegenden Erfindung als Druckoberfläche bezeichnet wird.

Die Drucklage umfasst einen oder mehrere Gummiwerkstoffe. Auch wenn es, wie nachfolgend weiter ausgeführt wird, denkbar ist, die Drucklage als mehrlagige Drucklage auszuführen, ist nach Einschätzung der Erfinder eine Ausgestaltung bevorzugt, in der die Drucklage weit überwiegend aus dem Gummiwerkstoff besteht. Bevorzugt ist insoweit ein erfindungsgemäßes mehrlagiges Drucktuch, wobei die Drucklage zu einem Massenanteil von 50 % oder mehr, bevorzugt 70 % oder mehr, besonders bevorzugt 90 % oder mehr, ganz besonders bevorzugt 95 % oder mehr, aus dem Gummiwerkstoff besteht, bezogen auf die Masse der Drucklage. Bevorzugt ist zusätzlich oder alternativ ein erfindungsgemäßes mehrlagiges Drucktuch, wobei die Drucklage eine Gummilage umfasst, wobei die Gummilage den einen oder die mehreren Gummiwerkstoffe umfasst oder daraus bestehen, wobei die Gummilage bevorzugt eine solide Gummilage ist.

Der Ausdruck Gummiwerkstoff ist für den Fachmann im Bereich der Technik klar. Er bezeichnet einen Werkstoff, welcher durch Vernetzung einer vernetzbaren Kautschukmischung, beispielsweise mittels Vulkanisation, erhalten wird. Die Eigenschaften der Gummiwerkstoffe hängen dabei maßgeblich davon ab, aus welchen Kautschuken sie erhalten wurden. Den Erfindern ist insoweit gelungen, besonders geeignete Kautschuk-Systeme für die in der Drucklage eingesetzten Gummiwerkstoffe zu identifizieren, wobei insbesondere einem Elastomer-Verschnitt aus Butadien-Kautschuk und Butyl-Kautschuk eine besondere Bedeutung zukommt, damit diesen besonders vorteilhafte Leistungseigenschaften erzielt werden konnten.

Bevorzugt ist nämlich ein erfindungsgemäßes mehrlagiges Drucktuch, wobei der eine oder die mehreren Gummiwerkstoffe ausgewählt sind aus der Gruppe bestehend aus Gummiwerkstoffen auf der Basis von Dienkautschuken, bevorzugt Gummiwerkstoffen auf der Basis von Ethylen-Propylen-Dien-Kautschuken (EPDM), Acrylnitril-Butadien-Kautschuk (NBR), Butadienkautschuk, Butylkautschuk (IIR) und Mischungen umfassend oder bestehend aus diesen Kautschuken, insbesondere Elastomerverschnitten aus Butadienkautschuk und Butylkautschuk (BR/IIR).

Wie vorstehend erläutert, kann die Drucklage als mehrlagige Drucklage ausgeführt werden, wobei die einzelnen Lagen zwar prinzipiell auch kraftschlüssig miteinander verbunden sein können, jedoch zumeist eine stoffschlüssige Verbindung bevorzugt ist. In mehrlagigen Ausgestaltungen der Drucklage kann diese insbesondere eine oberflächliche Decklage umfassen, welche die unterliegenden Gummischichten schützt und durch die die oberflächlichen Eigenschaften des mehrlagigen Drucktuchs in vorteilhafter Weise an die jeweiligen Anforderungen des Anwendungsfalls angepasst werden können, beispielsweise hinsichtlich der Oberflächenbeschaffenheit oder der Oberflächenenergie. Darüber hinaus ist es denkbar, in der mehrlagigen Drucklage Leitfähigkeitslagen vorzusehen beispielsweise aus einem metallischen Material oder einem sehr rußreichen Gummiwerkstoff, um die elektrischen Eigenschaften, insbesondere die Neigung zu einer elektrostatischen Aufladung, zu beeinflussen. Bevorzugt ist somit ein erfindungsgemäßes mehrlagiges Drucktuch, wobei die Drucklage eine mehrlagige Drucklage ist, wobei die Lagen der mehrlagigen Drucklage bevorzugt stoffschlüssig oder kraftschlüssig miteinander verbunden sind, besonders bevorzugt stoffschlüssig, ganz besonders bevorzugt über Klebelagen. Bevorzugt ist zusätzlich oder alternativ auch ein erfindungsgemäßes mehrlagiges Drucktuch, wobei die mehrlagige Drucklage eine auf der von der Textillage abgewandten Seite angeordnete Decklage umfasst, wobei die Decklage eine der äußeren Lagen des mehrlagigen Drucktuchs bildet. Bevorzugt ist wiederum zusätzlich oder alternativ ein erfindungsgemäßes mehrlagiges Drucktuch, wobei die mehrlagige Drucklage eine oder mehrere Leitfähigkeitslagen umfassen, welche bei 23 °C einen niedrigeren spezifischen elektrischen Widerstand aufweist als die übrigen Lagen der mehrlagigen Drucklage.

Ein zweiter wichtiger Bestandteil des erfindungsgemäßen mehrlagigen Drucktuches ist eine Textillage, welche ein textiles Flächengebilde umfasst oder daraus besteht. Auch wenn es wiederum möglich wäre, dass die Textillage kraftschlüssig mit der Drucklage verbunden ist, erachten es die Erfinder für im Wesentlichen sämtliche Ausführungsformen als bevorzugt, eine stoffschlüssige Verbindung mit der Drucklage vorzusehen. Bevorzugt ist folglich ein erfindungsgemäßes mehrlagiges Drucktuch, wobei die Textillage stoffschlüssig mit der Drucklage verbunden ist.

Auch wenn es theoretisch denkbar wäre, dass die Textillage neben dem textilen Flächengebilde noch weitere Elemente umfasst, ist es nach Einschätzung der Erfinder bevorzugt, wenn die Textillage möglichst weitgehend aus dem textilen Flächengebilde besteht. Bevorzugt ist entsprechend ein erfindungsgemäßes mehrlagiges Drucktuch, wobei die Textillage zu einem Massenanteil einem Massenanteil von 80 % oder mehr, bevorzugt 90 % oder mehr, besonders bevorzugt 95 % oder mehr, ganz besonders bevorzugt 99 % oder mehr, insbesondere im Wesentlichen zu 100 %, aus dem textilen Flächengebilde besteht, bezogen auf die Masse der Textillage.

Der Ausdruck textiles Flächengebilde ist für den Fachmann klar und bezeichnet als Oberbegriff prinzipiell sämtliche zweidimensionalen Textilerzeugnisse. In den Versuchen der Erfinder haben sich unter den verschiedenen infrage kommenden textilen Flächengebilden jedoch insbesondere Gewebe und Gewirke als besonders geeignet erwiesen, um im Zusammenspiel mit den spezifischen Drucklagen zu ausgezeichneten Ergebnissen in Druckverfahren zu führen. Bevorzugt ist vor diesem Hintergrund ein erfindungsgemäßes mehrlagiges Drucktuch, wobei das textile Flächengebilde ausgewählt ist aus der Gruppe bestehend aus Geweben und Gewirken, bevorzugt Geweben.

Es kann als Vorteil der erfindungsgemäßen mehrlagigen Drucktücher gesehen werden, dass diese hinsichtlich der im textilen Flächengebilde eingesetzten Materialien sehr flexibel sind. Hierbei erlaubt der Einsatz von synthetischen oder halbsynthetischen Materialien besonders effizient die Optimierung der Handhabungseigenschaften und die präzise Einstellung der Materialeigenschaften, insbesondere des Dehnungsverhaltens. Im Gegensatz hierzu ermöglicht es der Einsatz von natürlichen Materialien in vorteilhafter Weise, ein besonders nachhaltiges mehrlagiges Drucktuch zu erzielen und insbesondere auch die Abhängigkeit von fossilen Rohstoffen zu reduzieren. Bevorzugt ist somit zunächst ein erfindungsgemäßes mehrlagiges Drucktuch, wobei das textile Flächengebilde ein oder mehrere textile Festigkeitsträger aus einem textilen Material umfasst, wobei das textile Material ausgewählt ist aus der Gruppe bestehend aus natürlichen Materialien, halbsynthetischen Materialien, synthetischen Materialien und Mischungen dieser Materialien. Besonders bevorzugt ist zusätzlich oder alternativ ein erfindungsgemäßes mehrlagiges Drucktuch, wobei die natürlichen Materialien ausgewählt sind aus der Gruppe bestehend aus Steinwolle, Baumwolle, Flachs, Hanf, Wolle und Seide. Besonders bevorzugt ist zusätzlich oder alternativ ein erfindungsgemäßes mehrlagiges Drucktuch, wobei die halbsynthetischen Materialien ausgewählt sind aus der Gruppe bestehend aus Modal, Viskose und Lyocell. Besonders bevorzugt ist wiederum zusätzlich oder alternativ ein erfindungsgemäßes mehrlagiges Drucktuch, wobei die synthetischen Materialien ausgewählt sind aus der Gruppe bestehend aus Polyacrylnitril, Polypropylen, Polyestern, Polyamiden, Polyurethanen, Polyphenylensulfid, Polyoxadiazol, Aramiden, wie p-Aramid, m-Aramid oder co-poly para Aramid, Polyimid, Polyetherimid, Polyetheretherketon, Polyethylen-2,6-naphthalat, Polyphenylen, Polyphenylenoxid, Polyphenylensulfid, Polyphenylenether, Polybenzoxazole und Polyvenylalkohol.

Ein wichtiger Punkt der vorliegenden Erfindung ist, dass nicht eine beliebige Textillage verwendet wird, sondern dass diese hinsichtlich ihres Dehnungsverhaltens spezifisch eingestellt wird. Dies bedeutet, dass die Textillage bei einer Breite von 5 cm und einer vorgegebenen Belastung von 500 N eine Dehnung in einem spezifischen Bereich aufweist. Den Erfindern ist es insoweit gelungen, besonders optimale Dehnungsbereiche zu identifizieren, mit welchen sich hinsichtlich der Vermeidung von Überlappungsfehlern ganz besonders vorteilhafte Ergebnisse erzielen lassen. Bevorzugt ist nämlich ein erfindungsgemäßes mehrlagiges Drucktuch, wobei die Textillage bei einer Breite von 5 cm unter einer Belastung von 500 N eine Dehnung im Bereich von 1,3 bis 17,5 %, bevorzugt im Bereich von 1,6 bis 15,0 %, besonders bevorzugt im Bereich von 1,9 bis 12,5 %, ganz besonders bevorzugt im Bereich von 2,2 bis 10,0 %, aufweist. Bevorzugt ist zusätzlich oder alternativ ein erfindungsgemäßes mehrlagiges Drucktuch, wobei die Textillage bei einer Breite von 5 cm unter einer Belastung von 500 N eine Dehnung von mehr als 1,4 %, bevorzugt mehr als 1,8 %, besonders bevorzugt von mehr als 2,2 %, aufweist.

Prinzipiell ist es denkbar, dass das mehrlagige Drucktuch lediglich aus der Drucklage und der Textillage besteht. Solche Drucktücher zeichnen sich insbesondere durch eine strukturelle Einfachheit aus, die insbesondere eine kosteneffiziente Fertigung ermöglicht. Bevorzugt ist für diesen Fall ein erfindungsgemäßes mehrlagiges Drucktuch, wobei das mehrlagige Drucktuch aus der Drucklage und der Textillage besteht, und/oder wobei die Textillage eine der äußeren Lagen des mehrlagigen Drucktuchs bildet.

Für die weit überwiegende Zahl der Ausführungen ist es nach Einschätzung der Erfinder jedoch bevorzugt, wenn das mehrlagige Drucktuch neben der Drucklage und der Textillage weitere Lagen umfasst, da sich hierdurch die Anwendungseigenschaften des mehrlagigen Drucktuchs gezielt an die jeweiligen Anwendungserfordernisse einstellen lassen. Insbesondere schlagen die Erfinder vor, dass zusätzliche Textillagen eingesetzt werden können, welche ggf. über Zwischenschichten in den Verbund integriert werden. Auch wenn es prinzipiell denkbar wäre, für die zusätzlichen Textillagen auf strukturell andere Textillagen zurückzugreifen, erachten es die Erfinder für im Wesentlichen alle Ausführungsformen als bevorzugt, die zusätzlichen textilen Lagen möglichst weitgehend so auszulegen, wie die vorstehend beschriebene Textillage, insbesondere hinsichtlich des Dehnungsverhaltens, des Typs des textilen Flächengebildes und/oder der eingesetzten Materialien, besonders bevorzugt zumindest hinsichtlich des Dehnungsverhaltens. Hierbei ist es aus fertigungstechnischer Sicht besonders zweckmäßig, die zusätzlichen Textillagen aus dem gleichen Material auszubilden, wie die vorstehend beschriebene Textillage, sodass zwei oder mehr Textillagen, bevorzugt sämtliche Textillagen, beispielsweise von der gleichen Mutterrolle bereitgestellt werden können. Bevorzugt ist somit ein erfindungsgemäßes mehrlagiges Drucktuch, wobei das mehrlagige Drucktuch eine oder mehrere, bevorzugt zweit oder mehr, zusätzliche Textillagen umfasst, und/oder wobei das mehrlagige Drucktuch eine oder mehrere Zwischenlagen umfasst.

Beispielhaft ist insoweit eine Zwischenlage aus einem geschäumten oder ungeschäumten Gummiwerkstoff, bevorzugt einem geschäumten Gummiwerkstoff mit Hohlkörpereinschlüssen, wobei alternativ auch sonstige Schäume denkbar sind. Die Dicke einer solchen Zwischenlage liegt bevorzugt im Bereich von 0,2 bis 1,5 mm, besonders bevorzugt im Bereich von 0,3 bis 1,2 mm.

Eine nach Einschätzung der Erfinder besonders vorteilhafte Ausgestaltung eines mit zusätzlichen Lagen versehenen mehrlagigen Drucktuches ergibt sich bei Aufnahme einer Klebelage, welche einen Adhäsivstoff umfasst oder daraus besteht. Eine solche Klebelage, welche ggf. zur besseren Handhabung mit einer später abziehbaren Abdeckschicht ersehen werden kann, erlaubt es in effizienter Art und Weise, die erfindungsgemäßen mehrlagigen Drucktücher auf einem Druckzylinder zu fixieren, was sich als besonders vorteilhafte Verwendungsart der erfindungsgemäßen mehrlagigen Drucktücher erwiesen hat, mit denen insbesondere in der klebtechnische Anbringung ausgezeichnete Ergebnisse erzielt werden können. Bevorzugt ist entsprechend ein erfindungsgemäßes mehrlagiges Drucktuch, wobei das mehrlagige Drucktuch eine Klebelage umfasst, wobei die Klebelage einen Adhäsivstoff umfasst, wobei die Klebelage eine der äußeren Lagen des mehrlagigen Drucktuchs bildet, wobei die Klebelage bevorzugt mit der Textillage oder einer zusätzlichen Textillage verbunden ist.

Ein weiterer wichtiger Parameter der erfindungsgemäßen mehrlagigen Drucktücher ist es, dass diese über eine spezifische Kompressibilität verfügen müssen. Im Zusammenspiel der Lagen des Drucktuchs, insbesondere der Drucklage und der Textillage, wird das mehrlagige Drucktuch entsprechend so ausgelegt, dass dessen Kompressibilität in dem vorstehend definierten Bereich liegt, wobei es den Erfindern gelungen ist, ganz besonders günstige Bereiche für die Kompressibilität zu identifizieren, mit denen hinsichtlich der Vermeidung von Überlappungsfehlern beim Druck, insbesondere von metallischen Substraten, ausgezeichnete Ergebnisse erzielt werden. Bevorzugt ist nämlich ein erfindungsgemäßes mehrlagiges Drucktuch, wobei das mehrlagige Drucktuch im Kompressibilitätstest mit einem auf die Druckoberfläche einwirkenden Stempel mit einer Stempelfläche von 1 cm² bei einer Prüfkraft von 141,8 N eine Eindrückung im Bereich von 130 bis 300 µm, bevorzugt im Bereich von 140 bis 275 µm, besonders bevorzugt im Bereich von 150 bis 250 µm, aufweist.

Die Kompressibilität wird dabei mit einem in der Branche etablierten Kompressibilitätstest bestimmt, bei dem ein Stempel, dessen Stempelfläche 1 cm² beträgt, mit einer vordefinierten Prüfkraft senkrecht auf die Druckoberfläche aufgebracht und die Tiefe der resultierenden Eindrückung bestimmt wird.

Den Erfindern ist es gelungen, für die Abmessung des mehrlagigen Drucktuchs hinsichtlich der Dicke besonders geeignete Bereiche zu identifizieren. Bevorzugt ist nämlich ein erfindungsgemäßes mehrlagiges Drucktuch, wobei das mehrlagige Drucktuch eine mittlere Dicke im Bereich von 0,5 bis 5 mm, bevorzugt im Bereich von 1,0 bis 3,0 mm, aufweist.

Die Erfinder schlagen vor, dass neben der Textillage auch das gesamte mehrlagige Drucktuch dahingehend ausgeführt werden kann, dass dessen Gesamtdehnung in einem spezifischen Bereich liegt, mit dem sich vorteilhafte Ergebnisse in Druckverfahren erzielen lassen. Bevorzugt ist hierbei ein erfindungsgemäßes mehrlagiges Drucktuch, wobei das mehrlagige Drucktuch bei einer Breite von 5 cm unter einer Belastung von 500 N eine Dehnung im Bereich von 0,5 bis 25 %, bevorzugt im Bereich von 1,0 bis 20,0 %, besonders bevorzugt im Bereich von 1,5 bis 15 %, ganz besonders bevorzugt im Bereich von 2,0 bis 10,0 %, aufweist.

Hinsichtlich weiterer vorteilhafter Ausgestaltung erachten es die Erfinder für besonders günstig, wenn die Druckoberfläche und entsprechend die Drucklage hinsichtlich der Materialeigenschaften des Gummiwerkstoffs dahingehend optimiert wird, dass diese einen möglichst geringen Abrieb zeigt, was in vorteilhafter Weise durch die Verwendung der vorstehend als bevorzugt offenbarten Gummiwerkstoffe erreicht werden kann. Ebenso erachten es die Erfinder für besonders vorteilhaft, die Drucklage derart auszuführen, dass diese mittels eines Gravurlasers makroskopisch strukturiert werden kann, was voraussetzt, dass die Drucklage im relevanten Wellenlängenbereich für elektromagnetische Strahlung eine hinreichende Absorption zeigt, beispielsweise weil die entsprechenden Gummiwerkstoffe mit geeigneten Farbstoffen, beispielsweise Ruß, eingefärbt werden.

Als mit Blick auf die Druckqualität besonders vorteilhaft erachten es die Erfinder, die Druckoberfläche mit einer möglichst niedrigen gemittelten Rautiefe Rz auszuführen, wobei die entsprechend glatte Oberfläche in vorteilhafter Weise dazu beiträgt, Überlappungsfehler zu vermeiden. Bevorzugt ist folglich ein erfindungsgemäßes mehrlagiges Drucktuch, wobei die Druckoberfläche eine gemittelte Rautiefe R_{z} gemäß DIN EN ISO 4287:1984 im Bereich von 2,0 bis 20,0 µm bevorzugt im Bereich von 2,5 bis 15,0 µm, besonders bevorzugt im Bereich von 3,0 bis 10,0 µm, aufweist.

Die Erfindung betrifft auch ein Verfahren zur Bedruckung von Formkörpern, umfassend die Verfahrensschritte:
a) Anbringen eines erfindungsgemäßen Drucktuchs auf einem Druckzylinder zum Erhalt einer Druckvorrichtung,
b) Herstellen oder Bereitstellen einer Vielzahl von Formkörpern, und
c) Bedrucken der Formkörper unter Einsatz der Druckvorrichtung.

Bevorzugt ist dabei ein erfindungsgemäßes Verfahren, wobei das mehrlagige Drucktuch beim Anbringen mit einem Adhäsivstoff stoffschlüssig mit dem Druckzylinder verbunden wird, bevorzugt über eine Klebelage des mehrlagigen Drucktuchs.

Bevorzugt ist zusätzlich oder alternativ auch ein erfindungsgemäßes Verfahren, wobei die Überlappungszone des Druckbildes eine Breite im Bereich von 1,5 bis 3,5 mm, bevorzugt im Bereich von 2 bis 3 mm, aufweist.

Offenbart wird zudem eine Druckvorrichtung, umfassend eine auf einem Druckzylinder angeordnetes erfindungsgemäßes mehrlagiges Drucktuch.

Bevorzugt ist dabei eine erfindungsgemäße Druckvorrichtung, wobei das mehrlagige Drucktuch mit einem Adhäsivstoff stoffschlüssig mit dem Druckzylinder verbunden ist, bevorzugt über eine Klebelage des mehrlagigen Drucktuchs.

Offenbart wird darüber hinaus die Verwendung eines erfindungsgemäßen mehrlagigen Drucktuchs als Drucktuch bei der Bedruckung von Formkörpern zur Verringerung von Überlappungsfehlern des Druckbildes.

Nachfolgend werden die Erfindung und bevorzugte Ausführungsformen der Erfindung unter Bezugnahme auf die beiliegende Figur näher erläutert und beschrieben. Dabei zeigt:
- Fig. 1: eine schematische Querschnittsdarstellung durch ein erfindungsgemäßes mehrlagiges Drucktuch in einer bevorzugten Ausführungsform.

Fig. 1 zeigt eine schematische Querschnittsdarstellung durch ein erfindungsgemäßes mehrlagiges Drucktuch 10 in einer bevorzugten Ausführungsform, wobei das Querschnittsprofil eines realen erfindungsgemäßen mehrlagigen Drucktuchs 10 über eine Breite von 40 cm gezeigt wird, was auf der x-Achse angezeigt wird, wobei der Dickenverlauf als Prozentangaben der Gesamtdicke zwischen der Unterseite des mehrlagigen Drucktuchs 10 und der Druckoberfläche 14 auf der y-Achse in Prozent angegeben werden, wobei die Gesamtdicke des gezeigten Beispiels im Bereich von 1,72 bis 1,76 mm liegt.

Das mehrlagige Drucktuch 10 der Fig. 1 umfasst als oberste Lage, welche entsprechend auch die für die Aufbringung des Druckbildes auf den Formkörper vorgesehene Druckoberfläche 14 ausbildet, eine Drucklage 12, welche im Wesentlichen vollständig aus einem Gummiwerkstoff besteht. Im gezeigten Beispiel basiert der eingesetzte Gummiwerkstoff auf einem Elastomer-Verschnitt aus Butadien-Kautschuk und Butyl-Kautschuk. Die resultierende Druckoberfläche 14 ist dabei auf einen möglichst geringen Abrieb hin optimiert und als lasergravierfähige Oberfläche ausgeführt. Im gezeigten Beispiel weist die Druckoberfläche 14 eine gemittelte Rautiefe Rz von 5 µm auf.

Unterhalb der Drucklage 12 ist eine Textillage 16 angeordnet, welche im gezeigten Beispiel vollständig aus einem Gewebe aus Polyesterfasern besteht. Die eingesetzte Textillage 16 weist dabei bezogen auf eine Breite von 5 cm unter einer Belastung von 500 N eine Dehnung von 2,5 % auf.

Die unterste Lage des mehrlagigen Drucktuchs 10 wird im gezeigten Beispiel der Fig. 1 durch eine zusätzliche Textillage 20 gebildet, welche in der dargestellten bevorzugten Ausführungsform aus dem gleichen Material ausgebildet ist, wie die Textillage 16. Zwischen der Textillage 16 und der zusätzlichen Textillage 20 ist eine Zwischenlage 18 angeordnet, welche im gezeigten Beispiel ein poröses, kompressibles Elastomer umfasst, beispielsweise auf der Basis von Acrylnitril-Butadien-Kautschuk (NBR) in verschiedenen Variationen von Acrylnitril-Anteilen, wobei auch Verschnitte denkbar sind, beispielsweise mit Naturkautschuk oder EPDM. Die Zwischenlage hat die Aufgabe, zu einer vorteilhaften Schwingungsdämpfung bzw. Dynamik beizutragen und über die Einstellung der vorteilhaften Kompressibilität auch einen Beitrag für die Optimierung der Überlappung zu leisten.

Zum Erhalt einer besonders bevorzugten Ausführungsform kann die zusätzliche Textillage 20 an der Unterseite des mehrlagigen Drucktuchs 10 stoffschlüssig mit einer Klebeschicht versehen werden, über welche diese besonders leicht an den Druckzylinder einer Druckvorrichtung aufgebracht werden kann.

Insbesondere bei Einsatz einer klebtechnischen Anbringung an dem Druckzylinder eignen sich die erfindungsgemäßen Drucktücher 10 ausgezeichnet für die Bedruckung von Formkörpern im Rundkörperdruck, beispielsweise Aluminiumdosen, wobei insbesondere für metallische Substrate eine optimale und präzise Einstellung des Überlappungsbereichs des Druckbildes ermöglicht wird.

### Bezugszeichenliste

- 10: Mehrlagiges Drucktuch
- 12: Drucklage
- 14: Druckoberfläche
- 16: Textillage
- 18: Zwischenlage
- 20: zusätzliche Textillagen

## Patentansprüche

1. Mehrlagiges Drucktuch (10) für die Bedruckung von Formkörpern, umfassend:
i) eine Drucklage (12) mit einer für die Aufbringung eines Druckbildes auf den Formkörper vorgesehene Druckoberfläche (14), wobei die Drucklage (12) einen oder mehrere Gummiwerkstoffe umfasst, und
ii) eine mit der Drucklage (12) verbundene Textillage (16), wobei die Textillage (16) ein textiles Flächengebilde umfasst,
wobei die Textillage (16) bei einer Breite von 5 cm unter einer Belastung von 500 N eine Dehnung im Bereich von 1 bis 20 % aufweist, und
wobei das mehrlagige Drucktuch (10) im Kompressibilitätstest mit einem auf die Druckoberfläche (14) einwirkenden Stempel mit einer Stempelfläche von 1 cm² bei einer Prüfkraft von 141,8 N eine Eindrückung im Bereich von 120 bis 325 µm aufweist.

2. Mehrlagiges Drucktuch (10) nach Anspruch 1, wobei das mehrlagige Drucktuch (10) im Kompressibilitätstest mit einem auf die Druckoberfläche (14) einwirkenden Stempel mit einer Stempelfläche von 1 cm² bei einer Prüfkraft von 141,8 N eine Eindrückung im Bereich von 130 bis 300 µm, aufweist.

3. Mehrlagiges Drucktuch (10) nach einem der Ansprüche 1 oder 2, wobei die Textillage (16) bei einer Breite von 5 cm unter einer Belastung von 500 N eine Dehnung im Bereich von 1,3 bis 17,5 % aufweist.

4. Mehrlagiges Drucktuch (10) nach einem der Ansprüche 1 bis 3, wobei das textile Flächengebilde ausgewählt ist aus der Gruppe bestehend aus Geweben und Gewirken.

5. Mehrlagiges Drucktuch (10) nach einem der Ansprüche 1 bis 4, wobei die Druckoberfläche eine gemittelte Rautiefe R_{z} gemäß DIN EN ISO 4287:1984 im Bereich von 2,0 bis 20,0 µm aufweist.

6. Mehrlagiges Drucktuch (10) nach einem der Ansprüche 1 bis 5, wobei das mehrlagige Drucktuch (10) eine mittlere Dicke im Bereich von 0,5 bis 5 mm aufweist.

7. Mehrlagiges Drucktuch (10) nach einem der Ansprüche 1 bis 6, wobei das mehrlagige Drucktuch (10) eine Klebelage umfasst, wobei die Klebelage einen Adhäsivstoff umfasst, wobei die Klebelage eine der äußeren Lagen des mehrlagigen Drucktuchs bildet.

8. Mehrlagiges Drucktuch (10) nach einem der Ansprüche 1 bis 7, wobei das mehrlagige Drucktuch (10) eine oder mehrere zusätzliche Textillagen (20) umfasst.

9. Verfahren zur Bedruckung von Formkörpern, umfassend die Verfahrensschritte:
a) Anbringen eines Drucktuchs (10) nach einem der Ansprüche 1 bis 8 auf einem Druckzylinder zum Erhalt einer Druckvorrichtung,
b) Herstellen oder Bereitstellen einer Vielzahl von Formkörpern, und
c) Bedrucken der Formkörper unter Einsatz der Druckvorrichtung.

10. Verfahren nach Anspruch 9, wobei das mehrlagige Drucktuch (10) beim Anbringen mit einem Adhäsivstoff stoffschlüssig mit dem Druckzylinder verbunden wird.
